# EUROPÄISCHE PATENTANMELDUNG

(11) **EP 3 563 907 A1**
(43) Veröffentlichungstag der Anmeldung: **06.11.2019**
(21) Anmeldenummer: 18170028.7
(22) Anmeldetag: 30.04.2018
(51) Int. Cl.: A62C 13/76, A62C 37/36, G08B 17/00

(54) **LOKALISIERUNGS- UND KOMMUNIKATIONSSYSTEM FÜR FEUERLÖSCHGERÄTE**

(71) Anmelder: Kammer, Peter, 4532 Feldbrunnen (CH)
(72) Erfinder: Kammer, Peter, 4532 Feldbrunnen (CH)
(74) Vertreter: Fleck, Hermann-Josef

(57) **Zusammenfassung**

Grundlage der Erfindung ist ein Lokalisierungs- und Kommunikationssystem für Feuerlöschgeräte umfassend eine Kommunikationseinheit und eine Signalisierungsvorrichtung. Die Kommunikationseinheit verfügt über mindestens einen Empfänger, der ein Signal von der Umgebung entgegennehmen und die Signalisierungsvorrichtung aktivieren kann. Die Signalisierungsvorrichtung kann ein akustisches Signal und/oder ein Leuchtsignal ausgeben, damit das mit dem erfindungsgemässen Lokalisierungs- und Kommunikationssystem ausgerüstete Feuerlöschgerät im Brandfall problemlos und schnell lokalisiert werden kann.

## Beschreibung

Die vorliegende Erfindung betrifft ein Lokalisierungs- und Kommunikationssystem für Feuerlöschgeräte gemäss Oberbegriff des Patentanspruchs 1.

Zur Bekämpfung von Bränden werden häufig stationäre oder mobile Feuerlöschgeräte eingesetzt, die im Brandfall für die lokale Bekämpfung des Brandes benutzt werden können. Diese Feuerlöschgeräte sind meist gut gekennzeichnet und an leicht zugänglichen Orten angebracht. Es gibt trotzdem immer wieder Fälle, in welchen bei einem Brand das nächste Feuerlöschgerät zuerst gesucht werden muss, da der Benutzer sich nicht mehr erinnern kann, wo es ist, oder es gar nicht weiss, oder das Feuerlöschgerät nicht sieht. Auch ist möglich, dass aufgrund von Rauchbildung oder Ausfall des Stroms die Sichtverhältnisse nicht sehr gut sind, so dass die Orientierung und das Lokalisieren eines Feuerlöschgeräts erschwert werden.

Im Stand der Technik sind mehrere Ortungssysteme für Feuerlöschgeräte im Brandfall zu finden. Bekannt ist z. B., ein Feuerlöschgerät mit einem Leuchtelement und einem Brandsensor zu versehen, so dass das Feuerlöschgerät einen Brand detektieren und im Brandfall seine Position mit dem Leuchtelement signalisieren kann. So werden in der CN 104436495 A ein Feuerlöschgerät mit Rauchsensor und Blinkeinrichtung und in der KR 20110136968 A ein Feuerlöschgerät mit Temperatursensor und Glühbirne beschrieben. Derartige Feuerlöschgeräte können also einen Brand autonom detektieren und im Brandfall ihre eigene Position signalisieren. Nachteilig ist allerdings bei der Verwendung von mehreren solchen Feuerlöschgeräten, dass jedes Feuerlöschgerät einzeln funktioniert und ausgelöst wird.

Die vorliegende Erfindung stellt sich nunmehr die Aufgabe, ein Lokalisierungs- und Kommunikationssystem für Feuerlöschgeräte bereitzustellen, mit welchem im Brandfall das nächstliegende Feuerlöschgerät problemlos und schnell lokalisiert werden kann, und welches sowohl als Empfänger wie auch als Sender von Brandmeldungen in einem grösseren, zentral gesteuerten Brandbekämpfungssystem integriert werden kann.

Diese Aufgabe löst ein Lokalisierungs- und Kommunikationssystem für Feuerlöschgeräte mit den Merkmalen des Patentanspruchs 1. Weitere Merkmale und Ausführungsbeispiele gehen aus den abhängigen Ansprüchen hervor und deren Vorteile sind in der nachfolgenden Beschreibung erläutert.

Grundlage der Erfindung ist ein Lokalisierungs- und Kommunikationssystem für Feuerlöschgeräte umfassend eine Kommunikationseinheit und eine Signalisierungsvorrichtung. Das Lokalisierungs- und Kommunikationssystem kann entweder auf bestehende Feuerlöschgeräte nachrüstbar sein, oder in neuen Feuerlöschgeräten integriert sein. Besonders vorteilhaft ist es, wenn nachrüstbare Lokalisierungs- und Kommunikationssysteme Mittel zur Befestigung an das Feuerlöschgerät aufweisen wie z. B. eine Klemme oder ein Magnet zur Befestigung an metallischen Feuerlöschbehältern.

Die Signalisierungsvorrichtung kann ein akustisches Signal und/oder ein Leuchtsignal ausgeben. Diese umfasst demnach einen Lautsprecher und/oder einen Summer und/oder eine Glühbirne und/oder eine oder mehrere Dioden, die beim Empfang eines Signals durch die Kommunikationseinheit ausgelöst und aktiviert werden. Im Brandfall kann das mit dem erfindungsgemässen Lokalisierungs- und Kommunikationssystem ausgerüstete Feuerlöschgerät damit problemlos und schnell lokalisiert werden.

Die Kommunikationseinheit verfügt über mindestens einen Empfänger, der ein Signal von der Umgebung entgegennehmen und verarbeiten kann. In einer möglichen Ausführungsvariante der Erfindung ist der Empfänger ein Brandsensor und das entgegengenommene Signal das Vorhandensein von Rauch (im Fall eines Rauchsensors) oder eine erhöhte Temperatur (im Fall eines Temperatursensors). In einer anderen möglichen Ausführungsvariante nimmt der Empfänger ein Signal eines zentralen Brandbekämpfungssystems, eines Branddetektors oder eines anderen Feuerlöschers entgegen. Die Übermittlung des Signals kann drahtlos (über Funk, Wifi, Bluetooth usw.) oder elektrisch über eine Drahtverbindung erfolgen. Dieses Signal kann eine Brandmeldung sein, welches die Signalisierungsvorrichtung aktiviert. In der bevorzugten Ausführungsvariante der Erfindung ist das Lokalisierungs- und Kommunikationssystem mit mindestens zwei Empfängern versehen, darunter mindestens ein Brandsensor zur Aktivierung der Signalisierungsvorrichtung aufgrund eines lokalen Brands und mindestens ein Empfänger für ein elektrisches oder elektromagnetisches Signal zur Aktivierung der Signalisierungsvorrichtung aufgrund einer fernen Brandmeldung.

Besonders vorteilhaft ist es, wenn die Kommunikationseinheit zusätzlich einen Sender aufweist, mit welchem Brandmeldungen oder andere Informationen wie z. B. Betriebszustandmeldungen an ein zentrales Brandbekämpfungssystem, an eine Brandfallsteuerung, an eine Inspektions- oder Kontrollstelle oder an andere Feuerlöschgeräte übermittelt werden können. In einer möglichen Ausführungsvariante des Lokalisierungs- und Kommunikationssystems ist der Empfänger ein Brandsensor, welcher mit dem Sender verbunden ist, so dass ein Brand detektiert und eine Brandmeldung ausgegeben werden kann. Mehrere Feuerlöschgeräte, die mit dem erfindungsgemässen Lokalisierungs- und Kommunikationssystem ausgerüstet sind, können also interagieren, Daten wie Brandmeldungen austauschen und ein grösseres vernetztes Brandbekämpfungssystem bilden. Ebenfalls denkbar ist es, mehrere solche Feuerlöschgeräte mit einer zentralen Kontrolleinheit zu verbinden, zur Schaffung eines koordinierten, zentralisierten Brandbekämpfungssystems.

In einer möglichen Ausführungsvariante der Erfindung dient das erfindungsgemässe Lokalisierungs- und Kommunikationssystem nicht nur der Lokalisierung eines Feuerlöschgeräts im Brandfall, aber auch in anderen Situationen, z. B. bei einer Inspektion oder Wartung. Die Inspektion bzw. Wartung der Feuerlöscher wird in der Regel durch externe, spezialisierte Firmen durchgeführt, und die Inspektions- bzw. Wartungsbeauftragte sind mit den Räumlichkeiten und der Ortung der Feuerlöschgeräte oft nicht vertraut. Jedes Feuerlöschgerät muss also gesucht werden und es besteht die Gefahr des Vergessens eines Feuerlöschgeräts. Um dies zu vermeiden, kann der Empfänger auch aufgrund eines empfangenen Signals, welches keine Brandmeldung ist, die Signalisierungsvorrichtung aktivieren. So könnte z. B. ein Wartungsbeauftragter mit einem Smartphone oder einem Tablet in den Räumlichkeiten vorbeigehen, das Signal auslösen, die Signalisierungsvorrichtung aus der Entfernung aktivieren und die mit dem erfindungsgemässen Lokalisierungs- und Kommunikationssystem ausgerüsteten Feuerlöschgeräte einfach und schnell lokalisieren.

In weiteren möglichen Ausführungsvarianten der Erfindung kann das Lokalisierungs- und Kommunikationssystem mit GPS-Ortung lokalisiert werden.

## Patentansprüche

1. Lokalisierungs- und Kommunikationssystem für Feuerlöschgeräte umfassend eine Kommunikationseinheit und eine Signalisierungsvorrichtung,
**dadurch gekennzeichnet, dass**
die Kommunikationseinheit über einen Empfänger verfügt,
der Empfänger ein empfangenes Signal entgegennimmt, verarbeitet und die Signalisierungsvorrichtung auslöst.

2. Lokalisierungs- und Kommunikationssystem gemäss Anspruch 1,
**dadurch gekennzeichnet, dass**
der Empfänger ein Brandsensor ist.

3. Lokalisierungs- und Kommunikationssystem gemäss Anspruch 2,
**dadurch gekennzeichnet, dass**
der Brandsensor ein Rauchsensor ist.

4. Lokalisierungs- und Kommunikationssystem gemäss Anspruch 2,
**dadurch gekennzeichnet, dass**
der Brandsensor ein Temperatursensor ist.

5. Lokalisierungs- und Kommunikationssystem gemäss einem der vorherigen Ansprüche,
**dadurch gekennzeichnet, dass**
der Empfänger ein drahtloses Signal oder ein Signal durch Drahtverbindung empfängt.

6. Lokalisierungs- und Kommunikationssystem gemäss einem der vorherigen Ansprüche,
**dadurch gekennzeichnet, dass**
die Kommunikationseinheit zusätzlich über einen Sender verfügt.

7. Lokalisierungs- und Kommunikationssystem gemäss Ansprüchen 2 und 6,
**dadurch gekennzeichnet, dass**
das Lokalisierungs- und Kommunikationssystem einen Brand detektiert und eine Brandmeldung ausgibt.
